# EUROPÄISCHE PATENTSCHRIFT

(11) **EP 3 839 140 B1**
(45) Veröffentlichungstag und Bekanntmachung des Hinweises auf die Patenterteilung: **04.09.2024**
(21) Anmeldenummer: 20212182.8
(22) Anmeldetag: 07.12.2020
(51) Int. Cl.: E01C 5/22, E01C 9/00, E01C 11/00, E02D 29/14

(54) **EINSATZRING FÜR EINEN STRASSENBELAG UND VERFAHREN ZUM BILDEN EINES STRASSENBELAGS**
INSERT RING FOR A ROAD SURFACE AND METHOD FOR FORMING A ROAD SURFACE
ANNEAU D'INSERTION POUR UN REVÊTEMENT DE ROUTE ET PROCÉDÉ DE CONSTRUCTION D'UN REVÊTEMENT DE ROUTE

(30) Priorität: 19.12.2019 DE 102019008883
(43) Veröffentlichungstag der Anmeldung: 23.06.2021
(73) Patentinhaber: Riedlberger, Markus, 85302 Singenbach (DE)
(72) Erfinder: Riedlberger, Markus, 85302 Singenbach (DE)
(74) Vertreter: Wunderlich & Heim Patentanwälte PartG mbB

(56) Entgegenhaltungen:
- EP-A2- 1 182 299
- WO-A1-2009/136367
- CA-A1- 2 126 900
- DE-A1- 10 221 094
- DE-A1- 3 221 031
- DE-U1- 7 832 217
- DE-U1- 8 901 640
- KR-A- 20170 031 505

## Beschreibung

Die Erfindung betrifft einen Einsatzring für einen Straßenbelag gemäß dem Anspruch 1.

Weiterhin betrifft die Erfindung ein Verfahren zum Bilden eines Straßenbelags um ein Schachtelement gemäß dem Oberbegriff des Anspruches 6.

Beim Bau einer Straße werden häufig vor einem Aufbringen des Unterbaus und des Oberbaus in den Untergrund Kanäle oder Rohrleitungen eingebracht, etwa für eine Wasserzuführung, eine Wasserableitung oder für Strom und Datenleitungen. Derartige Kanäle und Röhren weisen in bestimmten Abständen vertikal gerichtete Schächte auf, welche mit einem Schachtelement in dem zu bildenden Straßenbelag enden.

Beim Bilden einer Straße werden derartige Kanäle und Röhren in einer Anfangsphase verlegt. Anschließend kann der Untergrund verfestigt und darauffolgend ein Unterbau und ein Oberbau mit der Tragschicht und der Decke, auch Fahrbahndecke oder Fahrbahnbelag genannt, zum Bilden der Straße aufgebracht werden. Insbesondere das Material für den Oberbau und teilweise auch für den Unterbau der Straße ist dabei zu verdichten.

Zum Verdichten der aufgebrachten Materialen werden üblicherweise Bodenverdichter eingesetzt, etwa Walzen oder Rüttelplatten. Mit solchen Bodenverdichtern können sehr gute Verdichtungen auf einer freien Fläche erzielt werden.

Hingegen kann es bei den vorab erstellten vorstehenden vertikalen Schächten vorkommen, dass im Umfangsbereich um die vorstehenden Schächte eine Verdichtung der aufgebrachten Materialien nicht in dem gleichen Maße durchgeführt wird oder durchgeführt werden kann, etwa weil ein Bodenverdichter nicht exakt an ein Schachtelement herangeführt wurde. Im Fall einer ungleichmäßigen Verdichtung der für den Straßenaufbau aufgebrachten Materialien kann es nach einiger Zeit zu Rissen und sonstigen Fehlstellen im Straßenbelag um ein Schachtelement herum kommen. Derartige Fehlstellen um ein Schachtelement sind nachträglich zu sanieren.

Bei derartigen Sanierungen wird üblicherweise in einem Bereich um ein Schachtelement die beschädigte Decke zusammen mit der darunterliegenden Tragschicht zumindest teilweise entfernt und durch neues Material ersetzt.

Insbesondere bei der Sanierung von Straßenbelägen mit Asphalt ist eine derartige Sanierung aufwändig, da für die Sanierung einer Stelle nur relativ geringe Mengen benötigt werden, während ein Straßenasphalt mit guter Qualität mit einem bestehenden Maschinenpark nur in relativ großen Mengen erstellt werden kann. Dies führt zu einem unnötig hohen Ausschuss und zu entsprechend hohen Kosten bei der Sanierung eines Straßenbelags.

Die CA 2 126 900 A1 schlägt zur Sanierung einen ringförmigen Übergangskragen aus einem Elastomermaterial vor, der im Übergang zwischen einer gusseisernen oder stählernen Schachtabdeckungsstruktur und dem Straßenbelag angeordnet wird. Durch Einsatz dieses Übergangskragens wird ein ebener Übergang zwischen Straßenbelag und Schachtdeckel erzielt. Gleichzeitig nimmt der Übergangskragen die von überfahrenden Fahrzeugen verursachten Stöße auf und vermindert damit die übertragenen Schläge auf den Schacht, bzw. den oberen Schachtabschluss mit der Schachtabdeckung, die ebenfalls aus Gusseisen bzw. Stahl bestehen. Der Übergangskragen besteht an seiner Oberseite aus Elastomermaterial und nicht aus typischen Straßenbelagmaterial, wie Asphalt. Die vorgeschlagene Lösung weist eine geringere Stabilität auf, ist weniger haltbar und relativ aufwändig zu Verlegen und bedingt eine unterschiedliche Tragstruktur für den Elastomerring.

Die DE 102 21 094 A1 schlägt zur Sanierung von abgesunkenen Schachtabdeckungen den Einsatz von kreissegmentartigen Füllstücken vor, die auf oder in dem abgetragenen Umgebungsbereich der Schachtabdeckung eingeklebt und/oder gedübelt werden, um wieder eine ebene Oberfläche zu erhalten. Der Schachtdeckel wird durch Einsatz entsprechender Ausgleichs-Ringe ebenfalls auf das Straßenniveau angehoben. Die Füllstücke bestehen aus Kunststoff und werden auf den darunterliegenden Asphalt geklebt und/oder gedübelt. Auch hier gilt das zur CA 2 126 900 A1 Gesagte bezüglich Haltbarkeit und Verlegung.

Die DE 32 21 031 A1 schlägt zur Sanierung von Schiebertöpfen in der Straßenoberfläche die Verwendung von Steinen vor, die am Umfang des Schiebertopfes in ein Betonbett gesetzt werden und eine ebene Oberfläche mit Schiebertopfdeckel und der Stra-ßenoberfläche bilden. Die umgebenden Steine werden schließlich durch eine elastische Zementmasse verfugt, die eine Abdichtung und eine gute Kraftweiterleitung in den umgebenden Untergrund ermöglicht. Die Steine können eckig, abgerundet und auch ringförmig sein. Die Steine bestehen insbesondere aus Beton.

Die DE 78 32 217 U1 stellt einen Baumscheibenring vor, der den Übergang zwischen einer Straßenoberfläche und der Baumscheibe ebenflächig gestaltet, damit dieser durch einen Rasenmäher leicht überfahren werden kann. Hierbei werden Betonausgleichsringe als Baumscheibeneinfassung vorgeschlagen. Diese eignen sich allerdings nicht zur Aufnahme eines Schachtelements in der Innenkontur und sind auch grundsätzlich nicht als beanspruchter Einsatzring für einen Straßenbelag, der durch Fahrzeuge überfahren werden kann, gedacht.

Die DE 89 01 640 U1 schlägt kreissegmentartige Formstücke mit Pflasterimmitationsoptik zur Umfassung von Schachtabdeckung vor, die einen ebenen Übergang zur umgebenden Straßenoberfläche gewährleisten und einfach in ein Feinsplitbett verlegt werden können. Der daran anschließende Straßenbelag, in Form von Platten oder Pflaster, kann leicht an den segmentartigen Formstücken angeschlossen werden. Auch hier werden keine ringförmigen Einsatzringe offenbart, sondern nur segmentartige Umfangssteine, die eine 90° oder 45° Segmentierung aufweisen.

Die KR 2017 0031505 A offenbart eine dazu vergleichbare Anordnung und auch hier gilt das bezüglich der DE 89 01 640 U1 Gesagte.

Schließlich offenbart die WO 2009/136367 A1 einen Mannlocheinsatzring der an seiner Oberseite einen PU-Elastomer als Oberfläche trägt. Auch hier gilt das bezüglich der CA 2 126 900 A1 Gesagte hinsichtlich der Haltbarkeit und der Verlegung.

Der Erfindung liegt die **Aufgabe** zugrunde, einen Einsatzring für einen Straßenbelag und ein Verfahren zum Sanieren eines Straßenbelags anzugeben, mit welchen in besonders zuverlässiger Weise ein Straßenbelag vorzugsweise um ein Schachtelement herum saniert werden kann.

Die Aufgabe wird zum einen durch einen Einsatzring mit den Merkmalen des Anspruchs 1 und zum anderen durch ein Verfahren mit den Merkmalen des Anspruchs 6 gelöst. Bevorzugte Ausführungsformen der Erfindung sind in den jeweils abhängigen Ansprüchen angegeben.

Bei dem erfindungsgemäßen Einsatzring für einen Straßenbelag ist vorgesehen, dass der Einsatzring zumindest an seiner Oberseite ein Belagmaterial aufweist, welches einem Material des Straßenbelags entspricht oder daran angepasst ist und einen Innendurchmesser aufweist, der im Wesentlichen einem Außendurchmesser des Schachtelementes entspricht, an welchem ein Straßenbelag angrenzen soll.

Ein Grundgedanken der Erfindung liegt darin, für die Sanierung eines Straßenbelages vorzugsweise um ein Schachtelement diesen nicht vor Ort durch Aufbringen entsprechender Materialien, insbesondere von Straßenasphalt, zu sanieren, sondern hierfür einen vorgefertigten Einsatzring zu verwenden. Um ein Schachtelement wird dabei in der Regel mit einem vorgegebenen Werkzeug der Straßenbelag um das Schachtelement, einschließlich der Schadstelle, in definierter Weise entfernt. In das so erstellte definierte ringförmige Loch wird ein vorgefertigter Einsatzring eingesetzt. Gegebenenfalls kann dann der Einsatzring durch Aufbringen von Wärme und gegebenenfalls ein Überwalzen an den umgebenden Straßenbelag angepasst werden. Der Einsatzring kann als ein Standardring in einer oder in verschiedenen vorgegebenen Größen in effizienter Weise vorgefertigt und dann entsprechend der Anzahl der zu sanierenden Schachtstellen in entsprechender Anzahl zu einer Baustelle verbracht werden.

Auf diese Weise kann ein zeit- und kostenaufwändiges Erstellen geringerer Mengen von Straßenasphalt vermieden werden.

Grundsätzlich kann das erfindungsgemäße Einsatzelement in beliebiger Form und Grö-ße erstellt werden. Besonders bevorzugt ist es, dass dieser als ein Einsatzring mit einer Ringbreite zwischen 10 cm und 100 cm ausgebildet ist. Eine Innenkontur des Ringes ist dabei an eine Außenkontur des Schachtelementes angepasst. Üblicherweise sind Schachtelemente genormte Teile, welche einen vorgegebenen Außendurchmesser aufweisen.

Hinsichtlich der Transportierbarkeit des Einsatzringes ist es nach einer Weiterbildung der Erfindung bevorzugt, dass an einer Unterseite ein Tragring angeordnet ist, auf welchem das Belagmaterial aufgebracht ist. Der Tragring kann dabei aus einem steifen Material sein, insbesondere einem Beton, Metall, insbesondere Stahl, einem Kunststoff oder einem anderen geeigneten Material. An der Außenseite des Einsatzringes kann eine Ringwand aus einem festen oder einem flexiblen Material angeordnet sein. Die Umfangswand kann dabei einen unmittelbaren Kontakt des bestehenden Straßenbelages mit dem neuen Belagsmaterial des Einsatzringes vermeiden. Hierdurch können unerwünschte Diffusionsvorgänge zwischen den unterschiedlichen Belagsmaterialien vermieden werden. Der Einsatzring kann mit oder ohne Tragring in den Straßenbelag einesetzt werden.

Abhängig von der Art der zu sanierenden Schadstelle im Straßenbelag kann der Einsatzring mit einer beliebigen Dicke ausgebildet werden. Besonders vorteilhaft ist es dabei, dass dieser eine Dicke zwischen 10 cm und 15 cm aufweist. Diese Dicke ist üblicherweise ausreichend, um zumindest eine Sanierung der Decke der Fahrbahn sicherzustellen. Sofern tiefer liegende Schadstellen etwa im Unterbau gegeben sind, so können diese ebenfalls ohne Weiteres in herkömmlicher Weise behoben werden, wobei zuletzt nur der Einsatzring mit der Decke aus dem Asphaltmaterial eingesetzt wird. Alternativ kann der Einsatzring auch dicker ausgebildet sein, so dass dieser bis in den Unterbau reichen kann.

Erfindunggemäß weist das Belagmaterial einen Feinasphalt auf, welcher auf einer Asphaltschicht aufgebracht ist. Die Asphaltschicht selbst kann auf einer Tragschicht aufgebracht sein oder diese selbst bilden. Die Asphaltschicht kann dabei mit einem Material mit einer gröberen Körnung aufgebaut sein als die obere Schicht mit dem Feinasphalt. Hierdurch kann eine besonders feine Oberfläche an der sanierten Stelle erreicht werden.

Grundsätzlich kann das erfindungsgemäße Einsatzelement eine beliebige Form und Kontur aufweisen. Insbesondere ist es vorteilhaft, dass dieses kreisringförmig oder eckig ausgebildet ist. Insbesondere kann eine Innenkontur kreisförmig oder eckig ausgebildet sein entsprechend der Außenkontur des Schachtelementes.

Das erfindungsgemäße Verfahren zum Bilden eines Straßenbelags um ein Schachtelement ist dadurch gekennzeichnet, dass an dem Schachtelement einer der zuvor beschriebenen Einsatzringe angeordnet wird, wobei der Einsatzring das Schachtelement umgibt und an dieses angrenzt.

Mit dem erfindungsgemäßen Verfahren können die zuvor beschriebenen Vorteile beim Verwenden des erfindungsgemäßen Einsatzringes erreicht werden.

Eine besonders bevorzugte Verfahrensvariante besteht darin, dass zum Sanieren eines bestehenden Straßenbelags ein bestehender Straßenbelag um das Schachtelement ringförmig abgetragen wird, wobei ein Freiraum zum Einsetzen des Einsatzringes geschaffen wird. Der Freiraum kann dabei die Größe des Einsatzringes aufweisen, so dass dieser passend darin eingesetzt wird.

Besonders zweckmäßig ist es nach einer Weiterbildung der Erfindung, dass vor dem Einsetzen des Einsatzrings ein Straßenunterbau erstellt oder erneuert wird. Der Straßenunterbau, welcher insbesondere aus Kies und/oder Sand besteht, kann in einer üblichen Weise saniert werden. Der Straßenunterbau wird dabei bis zu der gewünschten Höhe erstellt, auf welcher dann passend der Einsatzring mit seiner vorgegebenen Höhe eingesetzt werden kann. Der Einsatzring wird dabei so eingebracht, dass dessen Oberseite mit dem Niveau des umgebenden Straßenbelags abschließt.

Bei der Verwendung eines Einsatzringes mit einem oberen Bereich aus einem Asphaltmaterial ist es nach der Erfindung vorteilhaft, dass nach dem Einsetzen des Einsatzrings ein Überwalzen, Verdichten, Schleifen und/oder Fräsen des Belagmaterials des Einsatzrings erfolgt, wobei ein Niveau zwischen den Oberseiten des Straßenbelags und des Einsatzrings angeglichen wird. Der Einsatzring kann dabei mit einem Übermaß in der Höhe ausgebildet sein. Eine Bearbeitungsfuge kann dabei geschlossen werden. Gegebenenfalls kann die Fuge auch mit einer Dichtmasse, etwa flüssigem Asphalt, verfüllt werden. Hierdurch kann ein besonders guter und bündiger Anschluss an den umgebenden bestehenden Straßenbelag erzielt werden. Vorzugsweise wird der Einsatzring in einem kalten und/oder vollverdichteten Zustand verbaut werden.

Im Sinne der Erfindung sind die Begriffe "Straße" und "Straßenbelag" weit und nicht auf Fahrbahnen beschränkt zu verstehen. Insbesondere sind auch Gehwege, Plätze, Parkplätze und sonstige Flächen davon umfasst, welche mit einem für Straßen typischen Belagmaterial versehen sind.

Das erfindungsgemäße Einsatzelement kann nicht nur ringförmig, sondern auch flächig ausgebildet sein, insbesondere kreisscheibenförmig.

Die Erfindung wird nachfolgend anhand von bevorzugten Ausführungsbeispielen weiter beschrieben, die schematisch in den Figuren dargestellt sind. In den Figuren zeigen:
- Fig. 1: eine Draufsicht auf einen sanierten Straßenbelag; und
- Fig. 2: eine Querschnittsansicht durch einen erfindungsgemäßen Einsatzring.

Gemäß Fig. 1 ist in einem Straßenbelag 5 ein Schachtelement 30 mit einer Schachteinfassung 32 vorgesehen, in welche ein Schachtdeckel 34 eingesetzt ist. Zur erfindungsgemäßen Sanierung des Straßenbelags 5 in einem ringförmigen Bereich um das Schachtelement 30 wird zunächst in einem definierten ringförmigen Umfangsbereich um das Schachtelement 30 der Straßenbelag 5 bis zu einer gewünschten Tiefe entfernt.

Anschließend wird ein vorgefertigter Einsatzring 10 in den erstellten Freiraum im Stra-ßenbelag 5 eingesetzt. Der Einsatzring 10 wird dabei auf einen verbliebenen oder vorab sanierten Unterbau aufgesetzt. In dem eingesetzten Zustand erstreckt sich der Einsatzring 10 von der Außenseite des kreisförmigen Schachtelementes 30 bis zum angrenzenden Straßenbelag 5.

Gemäß Fig. 2 ist ein Ausführungsbeispiel eines erfindungsgemäßen Einsatzrings 10 dargestellt. Der plattenartige Einsatzring 10 weist eine Mittenöffnung 11 auf, deren Innendurchmesser an einen Außendurchmesser des Schachtelementes 30 angepasst ist. Zum Zwecke des Transportes und der Stabilisierung ist an einer Unterseite des Einsatzringes 10 ein Tragring 20 angeordnet, auf welchem ein Belagmaterial 12 aufgebracht ist. In dem dargestellten Ausführungsbeispiel umfasst das Belagmaterial 12 eine grobkörnige Asphaltschicht 16, auf welche ein feinkörniger Feinasphalt 14 aufgebracht ist.

Insgesamt ist die Dicke oder Höhe des Einsatzringes 10 so auf die Abtragtiefe in dem Straßenbelag 5 eingestellt, dass der eingesetzte Einsatzring 10 mit seiner Oberseite auf dem Niveau des Straßenbelags 5 abschließt.

Der Einsatzring 10 kann eine äußere Umfangswand 18 aufweisen, durch welche ein unmittelbarer Kontakt des Belagmaterials 12 des Einsatzrings 10 mit dem angrenzenden Material des Straßenbelags 5 vermieden wird. So können unerwünschte Diffusionsvorgänge zwischen den unterschiedlichen Belagmaterialien und damit unerwünschte Setzungen in dem sanierten Bereich vermieden werden.

## Patentansprüche

1. Einsatzring für einen Straßenbelag (5), wobei der Einsatzring (10) ein vorgefertigter Einsatzring (10) ist, welcher
- zumindest an seiner Oberseite ein Belagmaterial (12) aufweist, welches einem Material des Straßenbelags (5) angepasst ist, und
- einen Innendurchmesser oder eine Innenkontur aufweist, der oder die im Wesentlichen einem Außendurchmesser oder einer Außenkontur eines Schachtelementes (30) entspricht, an welchem ein Straßenbelag (5) angrenzen soll,
**dadurch gekennzeichnet,**
**dass** das Belagmaterial (12) dem Material des Straßenbelags (5) entspricht und
**dass** das Belagmaterial (12) einen Feinasphalt (14) aufweist, welcher auf einer Asphaltschicht (16) aufgebracht ist.

2. Einsatzring nach Anspruch 1,
**dadurch gekennzeichnet,**
**dass** eine Ringbreite zwischen 10cm und 100cm beträgt.

3. Einsatzring nach Anspruch 1 oder 2,
**dadurch gekennzeichnet,**
**dass** an einer Unterseite ein Tragring (20) angeordnet ist, auf welchem das Belagmaterial (12) aufgebracht ist.

4. Einsatzring nach einem der Ansprüche 1 bis 3,
**dadurch gekennzeichnet,**
**dass** dieser eine Dicke zwischen 10cm und 15cm aufweist.

5. Einsatzring nach einem der Ansprüche 1 bis 4,
**dadurch gekennzeichnet,**
**dass** dieser kreisringförmig oder eckig ausgebildet ist.

6. Verfahren zum Bilden eines Straßenbelags (5) um ein Schachtelement (30),
**dadurch gekennzeichnet,**
**dass** an dem Schachtelement (30) ein Einsatzring (10) nach einem der Ansprüche 1 bis 5 angeordnet wird, wobei der Einsatzring (10) das Schachtelement (30) umgibt und an dieses angrenzt.

7. Verfahren nach Anspruch 6,
**dadurch gekennzeichnet,**
**dass** zum Sanieren eines bestehenden Straßenbelags (5) ein bestehender Stra-ßenbelag (5) um das Schachtelement (30) ringförmig abgetragen wird, wobei ein Freiraum zum Einsetzen des Einsatzrings (10) geschaffen wird.

8. Verfahren nach Anspruch 6 oder 7,
**dadurch gekennzeichnet,**
**dass** vor dem Einsetzen des Einsatzrings (10) ein Straßenunterbau erstellt oder erneuert wird.

9. Verfahren nach einem der Ansprüche 6 bis 8,
**dadurch gekennzeichnet,**
**dass** nach dem Einsetzen des Einsatzrings (10) ein Überwalzen, Verdichten, Schleifen und/oder Fräsen oder ähnliches Reduzieren des Belagmaterials (12) des Einsatzrings (10) erfolgt, wobei ein Niveau zwischen den Oberseiten des Straßenbelages (5) und des Einsatzrings (10) angeglichen wird.

## Claims

1. Insert ring for a road surface (5), wherein the insert ring (10) is a prefabricated insert ring (10) which
- comprises, at least on its upper side, a covering material (12) that is matched to a material of the road surface (5), and
- comprises an inner diameter or an inner contour that corresponds substantially to an outer diameter or an outer contour of a well element (30) that is to be bordered by a road surface (5),
**characterised in that**
the covering material (12) corresponds to the material of the road surface (5), and **in that** the covering material (12) comprises a fine asphalt (14) which is applied to an asphalt layer (16).

2. Insert ring according to claim 1,
**characterised in that**
the ring width is between 10 cm and 100 cm.

3. Insert ring according to claim 1 or 2,
**characterised in that**
a support ring (20) is disposed on an underside and the covering material (12) is applied to said support ring.

4. Insert ring according to any one of claims 1 to 3,
**characterised in that**
it has a thickness between 10 cm and 15 cm.

5. Insert ring according to any one of claims 1 to 4,
**characterised in that**
it is circular-ring-shaped or angular.

6. Method for forming a road surface (5) around a well element (30),
**characterised in that**
an insert ring (10) according to any one of claims 1 to 5 is disposed on the well element (30), wherein the insert ring (10) surrounds the well element (30) and borders it.

7. Method according to claim 6,
**characterised in that**
an existing road surface (5) around the well element (30) is removed in a ring shape in order to repair an existing road surface (5), wherein a clearance for insertion of the insert ring (10) is created.

8. Method according to claim 6 or 7,
**characterised in that**
before the insert ring (10) is inserted, a road subbase is created or renewed.

9. Method according to any one of claims 6 to 8,
**characterised in that**
once the insert ring (10) has been inserted, the covering material (12) of the insert ring (10) is rolled over, compacted, ground down and/or milled or similarly is reduced, wherein a level between the upper sides of the road surface (5) and the insert ring (10) is matched.

## Revendications

1. Bague d'insertion pour un revêtement de route (5), dans laquelle la bague d'insertion (10) est une bague d'insertion (10) préfabriquée, laquelle
- présente au moins sur son côté supérieur un matériau de revêtement (12), lequel est adapté à un matériau du revêtement de route (5), et
- présente un diamètre intérieur ou un contour intérieur, qui correspond sensiblement à un diamètre extérieur ou à un contour extérieur d'un élément de regard (30) qu'un revêtement de route (5) doit jouxter,
**caractérisée en ce**
**que** le matériau de revêtement (12) correspond au matériau du revêtement de route (5), et
**que** le matériau de revêtement (12) présente un asphalte fin (14), lequel est appliqué sur une couche d'asphalte (16).

2. Bague d'insertion selon la revendication 1,
**caractérisée en ce**
**qu'**une largeur de bague est comprise entre 10 cm et 100 cm.

3. Bague d'insertion selon la revendication 1 ou 2,
**caractérisée en ce**
**qu'**une bague de support (20) est disposée sur un côté inférieur, sur laquelle le matériau de revêtement (12) est appliqué.

4. Bague d'insertion selon l'une quelconque des revendications 1 à 3,
**caractérisée en ce**
**que** celle-ci présente une épaisseur entre 10 cm et 15 cm.

5. Bague d'insertion selon l'une quelconque des revendications 1 à 4,
**caractérisée en ce**
**que** celle-ci est réalisée de forme annulaire circulaire ou de manière angulaire.

6. Procédé destiné à former un revêtement de route (5) autour d'un élément de regard (30),
**caractérisé en ce**
**qu'**une bague d'insertion (10) selon l'une quelconque des revendications 1 à 5 est disposée sur l'élément de regard (30), dans lequel la bague d'insertion (10) entoure l'élément de regard (30) et jouxte celui-ci.

7. Procédé selon la revendication 6,
**caractérisé en ce**
**que** pour rénover un revêtement de route (5) existant, un revêtement de route (5) existant est retiré en forme d'anneau autour de l'élément de regard (30), un espace libre étant créé pour insérer la bague d'insertion (10).

8. Procédé selon la revendication 6 ou 7,
**caractérisé en ce**
**qu'**une sous-structure de route est élaborée ou renouvelée avant l'insertion de la bague d'insertion (10).

9. Procédé selon l'une quelconque des revendications 6 à 8,
**caractérisé en ce**
**qu'**un fluotournage par laminage, un compactage, un ponçage et/ou un fraisage ou une réduction similaire du matériau de revêtement (12) de la bague d'insertion (10) sont effectués après l'insertion de la bague d'insertion (10), un niveau entre les côtés supérieurs du revêtement de route (5) et la bague d'insertion (10) étant ajusté.
